# EUROPÄISCHE PATENTSCHRIFT

(11) **EP 1 840 283 B1**
(45) Veröffentlichungstag und Bekanntmachung des Hinweises auf die Patenterteilung: **17.06.2020**
(21) Anmeldenummer: 07104828.4
(22) Anmeldetag: 23.03.2007
(51) Int. Cl.: E03F 1/00

(54) **Verschlusseinrichtung einer Unterdruckabwassseranlage**
Closing device of a low-pressure drainage system
Dispositif de verrouillage d'une installation d'eaux usées sous pression

(30) Priorität: 03.04.2006 DE 102006015480; 24.03.2006 DE 202006004908 U
(43) Veröffentlichungstag der Anmeldung: 03.10.2007
(73) Patentinhaber: Aqseptence Group GmbH, 65326 Aarbergen (DE)
(72) Erfinder:
(74) Vertreter: Stoffregen, Hans-Herbert

(56) Entgegenhaltungen:
- WO-A-01/25632
- DE-U1- 8 602 919

## Beschreibung

Die Erfindung bezieht sich auf eine Anordnung für eine eine Steueranordnung für ein Absaug- bzw. Absperrventil aufweisende Unterdruckabwasseranlage, mit einer von Abwasser durchströmter Anschlussleitung, einer mit der Anschlussleitung verbundenen Abzweigung und einer in diese eingesetzten Verschlusseinrichtung, über die eine Verbindung zwischen der Anschlussleitung und der Steueranordnung herstellbar ist. Ferner nimmt die Erfindung Bezug auf eine Unterdruckabwasseranlage umfassend
- eine Unterdruckquelle,
- einen Hauptsammelbehälter,
- eine Unterdruckleitung,
- eine Abwassersammelstelle,
- eine Anschlussleitung,
- ein Absaug- bzw. Absperrventil,
- eine Steueranordnung,
- eine Abzweigung,
- eine Verschlusseinrichtung,
- ein Rückschlagventil,
wobei die Unterdruckquelle mit der Unterdruckleitung in Verbindung steht, in der die von der Abwassersammelstelle ausgehende Anschlussleitung mündet, die über das Absaug- bzw. Absperrventil abgesperrt oder freigegeben wird, das über die Steueranordnung geschaltet wird, wobei bei freigegebenem Absaug- bzw. Absperrventil Abwasser über die Anschlussleitung und die Unterdruckleitung zu dem Hauptsammelbehälter strömt, und wobei die Steueranordnung über eine Verbindung in der den Abzweig der Anschlussleitung verschließenden Verschlusseinrichtung druckmäßig mit der Unterdruckleitung verbunden ist.

Eine derartige Verschlusseinrichtung sowie eine Unterdruckabwasseranlage sind aus der WO 01/25632 A2 bekannt.

Unterdruck- oder Vakuumabwasseranlagen oder -systeme für die Entwässerung umfassend eine Vakuum- oder Unterdruckleitung, an die einerseits zumindest eine Vakuum- oder Unterdruckquelle und andererseits über Absaugventile Abwassersammelstellen wie Sammelschächte zum schubweisen Ansaugen von Abwasser und Luft anschließbar sind, werden z. B. in Bereichen eingesetzt, in denen eine geringe Siedlungsdichte vorherrscht, kein ausreichendes Gefälle für eine konventionelle Freigefällekanalisation zur Verfügung steht, nur zeitweilig Abwasser anfällt, wie dies in Feriensiedlungen der Fall ist, oder wo Wasserschutzgebiete zu durchqueren sind. Auch hat sich ein Einsatz dann bewährt, wenn die Untergrundverhältnisse ungünstig sind, also z. B. in Gebieten hohen Grundwasserstandes.

Unterdruck-Abwasseranlagen werden vorwiegend als reine Schmutzwasserkanalisation eingesetzt. In einer Unterdruck-Abwasseranlage fließt üblicherweise das Abwasser im freien Gefälle von Gebäuden in Abwassersammeiräume wie -schächte. Sobald sich in einem Sammelraum eine vorher festgelegte Abwassercharge angesammelt hat, wird über einen Auslöser und über eine Steuerung ein zwischen dem Sammelraum und der Unterdruckleitung angeordnetes Absaugventil für eine Zeitspanne geöffnet. Die Verbindung zwischen dem Sammelraum und der Unterdruckleitung kann als Anschlussleitung bezeichnet werden. Die Abwassercharge und eine bestimmte Menge an Luft werden durch das geöffnete Absaugventil in die Unterdruckleitung eingesaugt.

Zum Betätigen der Steueranordnung, über die wiederum das Absaug- oder Absperrventil geöffnet bzw. geschlossen wird, ist es erforderlich, dass ersteres mit dem in der Unterdruckleitung herrschenden Druck beaufschlagt wird. Da Steueranordnung und Absperrventil üblicherweise unmittelbar im Bereich der Verbindung zwischen dem Sammelbehälter und der Unterdruckleitung angeordnet sind, und zwar vorzugsweise in einem im Erdreich eingelassenen verschließbaren Behälter, wird der Druck aus der Anschlussleitung entnommen, der zwischen dem Absperrventil und der Unterdruckleitung verläuft. Hierzu weist die Anschlussleitung ein insbesondere eine Y-Geometrie aufweisendes Zwischenstück auf, das innerhalb des Schutzbehälters angeordnet ist. Der Abzweig des Zwischenstücks, der in die zu verbindenden Abschnitte der Anschlussleitung mündet, wird von einer Verschlusseinrichtung vorzugsweise in Form eines Stopfens verschlossen, in dem ein Anschluss mündet, der zu der Steueranordnung führt. Damit über den Anschluss jedoch keine Flüssigkeit in die Steueranordnung strömen kann, ist der Verschlussstopfen leitungsseitig über ein Rückschlagventil, vorzugsweise in Form einer Membran verschließbar.

Da sich das Y-Zwischenstück und damit der Stopfen in dem Schutzbehälter und damit im unmittelbaren Bereich der Erdoberfläche befindet, besteht in kalten Jahreszeiten die Gefahr, dass ein Einfrieren mit der Folge gegeben ist, dass das Rückschlagventil nicht ordnungsgemäß arbeitet. Somit kann Flüssigkeit in die Steueranordnung gedrückt werden. Dies wiederum führt dazu, dass das Absperrventil nicht angesteuert wird und in diesem Bereich die Unterdruckabwasseranlage nicht ordnungsgemäß arbeiten kann.

Der vorliegenden Erfindung liegt die Aufgabe zu Grunde, die Anordnung der eingangs genannten Art derart weiterzubilden, dass unabhängig von herrschenden Temperaturen ausgeschlossen ist, dass ein Eindringen von Wasser in den von dem Rückschlagventil abgesperrten Bereich der Verschlusseinrichtung und somit in die mit dieser verbundenen Elemente wie Steueranordnung und Absperrventil erfolgen kann.

Zur Lösung der Aufgabe ist vorgesehen, dass die Verschlusseinrichtung einen sich in der Anschlussleitung erstreckenden rohr- oder schlauchförmigen Abschnitt aufweist, der endseitig das Rückschlagventil aufweist.

Erfindungsgemäß erfolgt eine Verlängerung der Verschlusseinrichtung in einem Umfang, dass das Rückschlagventil in Bereichen verläuft, die frostsicher sind. Dabei ist insbesondere vorgesehen, dass der rohr- oder schlauchförmige Abschnitt in einem Umfang in die Anschlussleitung oder ein Abschnitte der Anschlussleitung verbindendes Zwischenstück hineinragt, dass ein Umspülen mit abzusaugendem Abwasser erfolgt. Da dieses üblicherweise erwärmt ist bzw. stets Temperaturen aufweist, die über dem Gefrierpunkt liegen, ist zusätzlich sichergestellt, dass ein Einfrieren des Rückschlagventils ausgeschlossen ist.

Ganz allgemein ist zu dem Begriff "rohr- oder schlauchförmiger Abschnitt" anzumerken, dass es sich hierbei um ein von Luft durchströmbares Element handelt, das zum einen dicht mit der Verschlusseinrichtung verbunden ist und zum anderen endseitig ein Rückschlagventil aufweist, das sicherstellt, dass Flüssigkeit nicht über die Verschlusseinrichtung zu der Steueranordnung bzw. dem Absaugventil strömen kann.

Die Form des rohr- oder schlauchförmigen Abschnitts kann beliebig sein. Insbesondere ist jedoch vorgesehen, dass sich der Abschnitt aus einem oder mehreren konusförmigen Abschnitten zusammensetzt, wodurch sichergestellt ist, dass im Inneren auftretendes Kondensat in Richtung des Rückschlagventils fließen kann. Der rohr- oder schlauchförmige Abschnitt kann dabei insgesamt eine Konusform aufweisen oder aber aus konusförmigen Abschnitten unterschiedlicher Konuswinkel und -längen bestehen.

Bei dem Rückschlagventil handelt es sich insbesondere um ein Schnabelrückschlagventil, das vorzugsweise aus Elastomer-Material besteht. Mit anderen Worten ist ein flexibles Element vorgesehen, das in abdichtender bzw. geschlossener Stellung in einer ersten Seitenansicht die Geometrie eines gleichschenkligen Dreiecks und in einer um 90° versetzt verlaufenden Seitenansicht die Geometrie eines Vierecks aufweist. Das Schnabelrückschlagventil umfasst einen hohlzylindrischen Basisabschnitt, von dem in geschlossener Stellung des Rückschlagventils zwei diametral gegenüberliegenden in Seitenansicht des Rückschlagventils eine Dreiecksgeometrie aufweisende Hohlzylinderabschnitte mit jeweils einer Spitze ausgehen, die über zumindest außenseitig plane Abschnitte verbunden sind, die im Bereich einer die Spitzen der Hohlzylinderabschnitte verbindenden Geraden getrennt sind. Dabei sind die entlang der Geraden verlaufenden Ränder insbesondere als Dichtlippen ausgebildet.

Die Verschlusseinrichtung selbst ist vorzugsweise als Hohlstopfen ausgebildet und weist im Schnitt eine U-Geometrie mit Boden- und Umfangswandung auf, deren Außenfläche einen Konus aufspannt.

Um den Verschlussstopfen in Rohre unterschiedlicher Nennweiten einsetzen zu können, ist vorgesehen, dass in der Außenfläche der Umfangswandung mehrere parallel und in Achsrichtung beabstandet zueinander verlaufende Dichtungen vorgesehen sind, die umlaufend ausgebildet sind.

Vorzugsweise ist die Abzweigung, die über die Verschlusseinrichtung verschließbar ist, ein Rohrabschnitt eines eine Y-Geometrie aufweisenden Zwischenstücks der Anschlussleitung, wobei die Abzweigung in Verlängerung eines Abschnitts der Anschlussleitung verläuft, die gegenüber dem Zwischenstück über eine Dichtung wie einen Konusdichtring abgedichtet ist. Dabei ist vorgesehen, dass sich der rohr- oder schlauchförmige Abschnitt mit dem Rückschlagventil von der Abzweigung aus betrachtet bis hinter der Dichtung erstreckt. Somit ist sichergestellt, dass beim Absaugen von Abwasser das Rückschlagventil stets von diesem umspült wird.

Die Unterdruckabwasseranlage der eingangs genannten Art zeichnet sich dadurch aus, dass die Verschlusseinrichtung einen rohr- oder schlauchförmigen Abschnitt aufweist, der endseitig das Rückschlagventil aufweist, das sich bis in die Anschlussleitung erstreckt. Somit befindet sich das Rückschlagventil im frostsicheren Bereich der Unterdruckabwasseranlage. Dabei geht die Abzweigung von einem eine Y-Geometrie aufweisenden Zwischenstück der Anschlussleitung aus. Zwischenstück und angrenzender Abschnitt der Anschluss- oder Abwasserleitung sind über eine Dichtung wie z. B. einen Konusdichtungsring abgedichtet. Die von der Verschlusseinrichtung wie Verschlussstopfen absperrbare Abzweigung erstreckt sich in Verlängerung des Abschnitts der Anschlussleitung, wobei der das Rückschlagventil endseitig aufweisende rohr- oder schlauchförmige Abschnitt vorzugsweise hinter der Dichtung verläuft.

Bevorzugterweise ist der das Rückschlagventil aufweisende rohr- oder schlauchförmige Abschnitt mit der Verschlusseinrichtung verbunden. Eine integrale Ausbildung ist gleichfalls möglich.

Ferner sollte der Abschnitt in einem Umfang flexibel sein, dass eine gewisse Beweglichkeit gegeben ist, ohne dass ein Stauchen in Längsrichtung erfolgt, wodurch ggfs. die Abwasserleitung bzw. das Zwischenstück verstopft werden könnte.

Losgelöst hiervon sollte der Querschnitt des rohr- oder schlauchförmigen Abschnitts derart auf den der Abwasser- bzw. Anschlussleitung bzw. des Zwischenstücks abgestimmt sein, dass eine unerwünschte Querschnittsverringerung, die zu einem erhöhten Strömungswiderstand führen würde, unterbleibt.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung eines der Zeichnung zu entnehmenden bevorzugten Ausführungsbeispiels.

Es zeigen:
- Fig. 1: eine Prinzipdarstellung eines Unterdruck-Abwassersystems,
- Fig. 2: einen Ausschnitt eines Schachts gemäß Fig. 1 und
- Fig. 3: ein Y-förmiges Zwischenstück mit Verschlusseinrichtung.

Unterdruck- bzw. Vakuumabwasser- bzw. Entwässerungssysteme oder -anlagen werden vorwiegend als reine Schmutz-Kanalisation eingesetzt. Der Fig. 1 ist ein Abschnitt einer entsprechenden Unterdruck-Abwasseranlage rein prinzipiell zu entnehmen, die eine sägezahnförmige, also Hochpunkte 10 und Tiefpunkte 12 aufweisende Unterdruckleitung 13 umfasst, die mit einer Vielzahl von Hausanschlüssen verbindbar ist.

Im Ausführungsbeispiel der Fig. 1 wird das Abwasser in Richtung des Pfeils 28 transportiert. Die Unterdruckleitung 13 setzt sich dabei aus Abschnitten unterschiedlichen Höhenprofils zusammen, um in einem nicht dargestellten Hauptsammelbehälter zu münden, von dem das Abwasser einer Kläranlage zugeführt wird. Von der Unterdruckleitung 13 können des Weiteren von Hochpunkten 10 Inspektionsrohre 22 ausgehen, die oberflächenseitig mittels Stopfen 24 verschließbar sind. Die Stopfen 24 können in Kästen angeordnet sein, die mittels eines Deckels oder einer Kappe 26 verschließbar sind.

Vergrößert ist in Fig. 1 ein Hausanschluss 50 dargestellt, der einen Schachtkörper 52 umfasst, der begehbar sein kann. Unmittelbar im Bereich des Schachtes 52 befindet sich ein Sammelbehälter 14, dem üblicherweise im freien Gefälle von einem oder mehreren Häusern Abwasser zuströmt. Das Abwasser wird über eine Leitung 16 und eine Anschlussleitung 18 in die Unterdruckleitung 13 dann gesaugt, wenn ein in dem Hausanschlussschacht 50 vorhandenes Absperr- oder Absaugventil 56 geöffnet wird. Das Absperrventil 56 wird dabei über eine Steueranordnung 54 umgeschaltet, wie diese beispielhaft in der DE-A-43 36 020 beschrieben ist. Die in die Unterdruckleitung 13 mündende Anschlussleitung 18 ist über ein eine Y-Geometrie aufweisendes Zwischenstück 57 mit dem Absperr- oder Absaugventil 56 verbunden, und zwar mit dessen stromabwärtsseitigem Ausgang. Das Zwischenstück 57 weist einen als Abzweigung zu bezeichnenden Abschnitt 58 auf, der sich in Verlängerung des in das Zwischenstück 57 mündenden Abschnitts der Anschlussleitung 18 erstreckt. Die Abzweigung 58 ist durch einen Verschlussstopfen 60 verschlossen, von der eine Leitung 62 zu der Steueranordnung 54 führt, um diese zum Umschalten und damit zum Betätigen des Absperrventils 56 mit Unterdruck zu beaufschlagen.

Um das Absperrventil 56 zu öffnen bzw. zu schließen, geht von der Steueranordnung 54 eine Leitung 64 aus, die in dem Absperrventil 56 mündet. Funktion und Aufbau der Steueranordnung 54 bzw. des Absperrventils 56 sind hinreichend bekannt. Beispielhaft wird auf die WO-A-01 25632 verwiesen, auf deren Inhalt ausdrücklich Bezug genommen wird.

Um sicherzustellen, dass über den Verschlussstopfen 60 und die Leitung 62 Wasser nicht in die Steueranordnung 54 gelangen kann, ist die den Verschlussstopfen 60 durchsetzende Verbindung zu der Leitung 62 über ein Rückschlagventil 100 absperrbar, das erfindungsgemäß derart positioniert ist, dass auch bei tiefen Temperaturen im Bereich des Hausanschlussschachts 50 ein Einfrieren nicht möglich ist. Mit anderen Worten wird das Rückschlagventil 100 frostsicher positioniert. Hierzu ist der Verschlussstopfen 60 mit einem schlauch- oder rohrförmigen Element 102 verbunden, das auch integraler Bestandteil des Verschlussstopfens 60 sein kann. Dabei erstreckt sich das schlauch- oder röhrförmige Element 102 bis in die Anschlussleitung 18 hinein, also im Ausführungsbeispiel bis hinter einer Dichtung wie Konusdichtring 104, über die das Zwischenstück 57 gegenüber der Anschlussleitung 18 abgedichtet ist. Das Rückschlagventil 100 geht vom Ende des schlauch- oder rohrförmigen Elements 102 aus, liegt demnach hinter der Dichtung 104.

Wie aus der Fig. 3 ersichtlich ist, setzt sich das schlauch- oder rohrförmige Element 102 aus einem verschlussstopfenseitig verlaufenden oberen Abschnitt 103 und einem rückschlagventilseitig verlaufenden unteren Abschnitt 105 zusammen. Beide Abschnitte 103, 105 weisen eine Konusform auf, wobei der Konuswinkel des oberen Abschnitts 103 größer als der des unteren Abschnitts 105 ist. Ferner ist die Länge des unteren Abschnitts 105 vorzugsweise 2- bis 6-mal länger als die des verschlussstopfenseitig verlaufenden oberen Abschnitts 103.

Das Rückschlagventil 100 kann integral mit dem schlauch- oder rohrförmigen Element 102 ausgebildet sein.

Durch die Konusform bzw. konusförmigen Abschnitte 103, 105 des schlauch- oder rohrförmigen Elements 102 ergibt sich der Vorteil, dass entstehendes Kondensat entlang der Innenfläche des schlauch- oder rohrförmigen Elements 102 in Richtung des Rückschlagventils 100 fließen kann, so dass beim Öffnen des Ventils 100 ein Absaugen erfolgt. Somit ist sichergestellt, dass Flüssigkeit nicht in die Steueranordnung 54 gelangen kann.

Bei dem Rückschlagventil 100 kann es sich insbesondere um ein Schnabelrückschlagventil handeln, das einen hohlzylindrischen Basisabschnitt 106 umfasst, das mit dem Ende des rohr- bzw. schlauchförmigen Elements 102 dicht verbunden ist. Das Rückschlagventil 100 besteht insbesondere aus Elastomer-Material. In Längsrichtung und in abdichtender Position besteht das Rückschlagventil 100 in einem ersten Längsschnitt aus zwei Schenkeln eines gleichschenkligen Dreiecks. In einem um 90° zu dem ersten Längsschnitt versetzt verlaufenden zweiten Längsschnitt ist eine U-förmige Geometrie gegeben. Mit anderen Worten weist das Rückschlagventil 100 in geschlossener Stellung in einer ersten Seitenansicht die Geometrie eines gleichschenkligen Dreiecks und in einer um 90° zu der ersten Seitenansicht versetzt verlaufenden zweiten Seitenansicht die Geometrie eines Vierecks auf.

Durch die schnabelförmige Geometrie des Rückschlagventils 100 ist sichergestellt, dass dann, wenn entgegen üblicher Strömungsrichtung über die Anschlussleitung 18 Wasser zurückströmen sollte, das Rückschlagventil 100 dicht verschlossen ist, so dass über den Verschlussstopfen 60 und die Leitung 62, die von einem L-förmigen Anschlussstück 63 ausgeht, Wasser nicht in die Steueranordnung 54 gelangen kann.

Ausdrücklich sei noch einmal darauf hingewiesen, dass das Rückschlagventil 100 nicht zwingend als Schnabelrückschlagventil ausgebildet sein muss. Andere geeignete Rückschlagventile kommen gleichfalls in Frage, wobei das Rückschlagventil 100 integraler Bestandteil des schlauch- oder rohrförmigen Elements 102 ist und mit diesem z. B. durch Spritzen als Einheit hergestellt sein kann.

Aus der Darstellung der Fig. 3 ergibt sich des Weiteren, dass der Verschlussstopfen 60, der als Hohlstopfen ausgebildet ist, einen das Anschlussstück 63 aufnehmende Bodenwandung 108 aufweist, von dem eine sich in die Abzweigung 58 hinein erstreckende, eine Hohlzylindergeometrie aufweisende Umfangswandung 110 ausgeht, deren Außenfläche 112 einen Konus aufspannt. In der Außenfläche 112 sind umlaufende und zueinander beabstandete Dichtungen 114, 116 vorgesehen, um den Verschlussstopfen 60 in Rohre unterschiedlicher Durchmesser dichtend einsetzen zu können.

Wie sich aus der Fig. 3 ergibt, kann die untere Dichtung 116 unmittelbar in den rohr- bzw. schlauchförmigen Abschnitt 102 übergehen, also mit diesem integral ausgebildet sein. Dabei kann der sich entlang des Verschlussstopfens 60 erstreckende Bereich 118 des Abschnitts 102 in Art eines Schnappverschlusses mit dem Verschlussstopfen 60 verbunden sein, wodurch eine sichere Befestigung ermöglicht wird.

## Patentansprüche

1. Anordnung für eine eine Steueranordnung (54) für ein Absaug- bzw. Absperrventil (56) aufweisende Unterdruckabwasseranlage, mit einer von Abwasser durchströmter Anschlussleitung (18), einer mit der Anschlussleitung verbundenen Abzweigung (58) und einer in diese eingesetzten Verschlusseinrichtung (60), über die eine Verbindung zwischen der Anschlussleitung und der Steueranordnung herstellbar ist,
**dadurch gekennzeichnet,**
**dass** die Verschlusseinrichtung (60) einen sich in der Anschlussleitung (18) erstreckenden rohr- oder schlauchförmigen Abschnitt (102) aufweist, der endseitig ein Rückschlagventil (100) aufweist.

2. Anordnung nach Anspruch 1,
**dadurch gekennzeichnet,**
**dass** der Abschnitt (102) sich in Richtung des Rückschlagventils (100) verjüngt.

3. Anordnung nach Anspruch 1 oder 2,
**dadurch gekennzeichnet,**
**dass** der Abschnitt aus zwei konusförmig ausgebildeten Abschnitten (103, 105) besteht, von denen der verschlusseinrichtungsseitige Abschnitt (103) vorzugsweise kürzer als der rückschlagventilseitig verlaufende Abschnitt (105) ist.

4. Anordnung nach zumindest einem der vorhergehenden Ansprüche,
**dadurch gekennzeichnet,**
**dass** der rohr- oder schlauchförmige Abschnitt (102) und das Rückschlagventil (100) einteilig ausgebildet sind und insbesondere aus Elastomer-Material bestehen.

5. Anordnung nach zumindest einem der vorhergehenden Ansprüche,
**dadurch gekennzeichnet,**
**dass** der rohr- oder schlauchförmige Abschnitt (102) lösbar mit der Verschlusseinrichtung (60) verbunden ist, wobei insbesondere die Außenfläche des verschlusseinrichtungsseitigen Abschnitts (103) des rohr- oder schlauchförmigen Abschnitts (102) bündig oder nahezu bündig in die Außenfläche (112) der Verschlusseinrichtung (60) übergeht.

6. Anordnung nach Anspruch 3,
**dadurch gekennzeichnet,**
**dass** der verschlusseinrichtungsseitig verlaufende Abschnitt (103) des rohr- oder schlauchförmigen Abschnitts (102) in eine umlaufende Dichtung (116) übergeht, die in die Außenfläche (112) der Verschlusseinrichtung (60) eingelassen ist.

7. Anordnung nach zumindest einem der vorhergehenden Ansprüche,
**dadurch gekennzeichnet,**
**dass** das Rückschlagventil (100) ein Schnabelrückschlagventil ist.

8. Anordnung nach zumindest einem der vorhergehenden Ansprüche,
**dadurch gekennzeichnet,**
**dass** die Verschlusseinrichtung (60) ein Hohlstopfen ist, wobei der Hohlstopfen (60) im Schnitt vorzugsweise eine U-Geometrie mit Bodenwandung (108) und Umfangswandung (110) aufweist, deren Außenfläche einen Konus aufspannt.

9. Anordnung nach zumindest einem der vorhergehenden Ansprüche,
**dadurch gekennzeichnet,**
**dass** in der Außenfläche der Umfangswandung (110) mehrere parallel und in Achsrichtung beabstandet zueinander verlaufende umlaufende Dichtungen (114, 116) vorgesehen sind.

10. Anordnung nach zumindest einem der vorhergehenden Ansprüche,
**dadurch gekennzeichnet,**
**dass** die Abzweigung (58) ein Rohrabschnitt eines eine Y-Geometrie aufweisenden Zwischenstücks (57) der Anschlussleitung (18) ist und in Verlängerung eines Abschnitts der Anschlussleitung (18) verläuft, die gegenüber dem Zwischenstück (57) über eine Dichtung wie Konusringdichtung (104) abgedichtet ist.

11. Anordnung nach zumindest einem der vorhergehenden Ansprüche,
**dadurch gekennzeichnet,**
**dass** sich der rohr- oder schlauchförmige von der Verschlusseinrichtung (60) ausgehende Abschnitt (102) mit dem Rückschlagventil (100) von der Abzweigung aus betrachtet bis hinter der Dichtung (104) erstreckt.

12. Unterdruckabwasseranlage umfassend
- eine Unterdruckquelle,
- einen Hauptsammelbehälter,
- eine Unterdruckleitung (13),
- eine Abwassersammelstelle (14), eine Anschlussleitung (18),
- ein Absaug- bzw. Absperrventil (56), eine Steueranordnung (54),
- eine Abzweigung (58), eine Verschlusseinrichtung (60),
- ein Rückschlagventil (100),
wobei die Unterdruckquelle mit der Unterdruckleitung in Verbindung steht, in der die von der Abwassersammelstelle ausgehende Anschlussleitung mündet, die über das Absaug- bzw. Absperrventil abgesperrt oder freigegeben wird, das über die Steueranordnung geschaltet wird,
wobei bei freigegebenem Absaug- bzw. Absperrventil Abwasser über die Anschlussleitung und die Unterdruckleitung zu dem Hauptsammelbehälter strömt, und
wobei die Steueranordnung über eine Verbindung in der den Abzweig der Anschlussleitung verschließenden Verschlusseinrichtung druckmäßig mit der Unterdruckleitung verbunden ist,
**dadurch gekennzeichnet,**
**dass** die Verschlusseinrichtung (60) einen rohr- oder schlauchförmigen Abschnitt (102) aufweist, der endseitig das Rückschlagventil (100) aufweist, das sich bis in die Anschlussleitung (18) hinein erstreckt.

13. Unterdruckabwasseranlage nach Anspruch 12,
**dadurch gekennzeichnet,**
**dass** sich das Rückschlagventil in der Anschlussleitung (18) oder einem Abschnitte dieser verbindenden, von abzusaugendem Abwasser durchströmten Zwischenstück (57) befindet.

14. Unterdruckabwasseranlage nach Anspruch 12 oder 13,
**dadurch gekennzeichnet,**
**dass** der rohr- oder schlauchförmige Abschnitt (102) lösbar mit der Verschlusseinrichtung (60) verbunden ist und insbesondere aus einem konusförmig ausgebildeten verschlusseinrichtungsseitig verlaufenden ersten Abschnitt (103) und einem konusförmigen rückschlagventilseitig verlaufenden zweiten Abschnitt (105) besteht.

15. Unterdruckabwasseranlage nach zumindest einem der Ansprüche 12 bis 14,
**dadurch gekennzeichnet,**
**dass** das Rückschlagventil (100) integral mit dem rohr- oder schlauchförmigen Abschnitt (102) ausgebildet ist.

16. Unterdruckabwasseranlage nach zumindest einem der Ansprüche 12 bis 15,
**dadurch gekennzeichnet,**
**dass** die Verschlusseinrichtung (60) in ihrer Außenfläche (112) eine umlaufende Dichtung (116) aufweist, die in den rohr- oder schlauchförmigen Abschnitt (102) übergeht.

17. Unterdruckabwasseranlage nach zumindest einem der Ansprüche 12 bis 16,
**dadurch gekennzeichnet,**
**dass** der rohr- oder schlauchförmige Abschnitt (102) sich zumindest abschnittsweise entlang der Außenfläche (112) der Verschlusseinrichtung (60) erstreckt.

18. Unterdruckabwasseranlage nach zumindest einem der Ansprüche 12 bis 17,
**dadurch gekennzeichnet,**
**dass** die Verschlusseinrichtung (60) ein Hohlstopfen ist, wobei der Hohlstopfen (60) im Schnitt vorzugsweise eine U-Geometrie mit Bodenwandung (108) und Umfangswandung (110) aufweist, deren Außenfläche einen Konus aufspannt.

19. Unterdruckabwasseranlage nach zumindest einem der Ansprüche 12 bis 17,
**dadurch gekennzeichnet,**
**dass** von der Bodenwandung ein Anschlussstück (63) ausgeht, über das die die Verschlusseinrichtung (60) durchsetzende in den rohr- oder schlauchförmigen Abschnitt (102) übergehende Verbindung mit der Steueranordnung (54) verbunden ist.

20. Unterdruckabwasseranlage nach zumindest einem der Ansprüche 12 bis 19,
**dadurch gekennzeichnet,**
**dass** die Abzweigung (58) ein Rohrabschnitt eines eine Y-Geometrie aufweisenden Zwischenstücks (57) ist, das zwischen der Anschlussleitung (18) und dem Absaugventil (56) angeordnet ist, wobei insbesondere die Abzweigung (58) in Verlängerung des angrenzenden Abschnitts der Anschlussleitung (18) verläuft und das Zwischenstück (57) gegenüber der Anschlussleitung über eine Dichtung wie z. B. Konusdichtring (104) abgedichtet ist.

21. Unterdruckabwasseranlage nach Anspruch 20,
**dadurch gekennzeichnet,**
**dass** sich der rohr- oder schlauchförmige Abschnitt (102) mit dem diesen verschließenden Rückschlagventil (100) von der Abzweigung (58) aus betrachtet bis hinter die Dichtung (104) erstreckt.

## Claims

1. Arrangement for a vacuum sewer system having a control arrangement (54) for an extraction / shut-off valve (56), with a connecting pipe (18) flowed through by sewerage, with a branch (58) connected to said connecting pipe, and with a closing device (60) inserted therein, via which a connection between the connecting pipe and the control arrangement can be made,
**wherein**
the closing device (60) has a pipe-like or tube-like section (102) extending in the connecting pipe (18) and having at the end a non-return valve (100).

2. Arrangement according to claim 1,
**wherein**
the section (102) tapers in the direction of the non-return valve (100).

3. Arrangement according to claim 1 or 2,
**wherein**
the section consists of two conically designed sections (103, 105) of which the section (103) on the closing device side is preferably shorter than the section (105) on the non-return valve side.

4. Arrangement according to at least one of the preceding claims,
**wherein**
the pipe-like or tube-like section (102) and the non-return valve (100) are designed in one piece and in particular consist of elastomer material.

5. Arrangement according to at least one of the preceding claims,
**wherein**
the pipe-like or tube-like section (102) is detachably connected to the closing device (60), the outer surface of the section (103) on the closing device side of the pipe-like or tube-like section (102) in particular merging flush or almost flush into the outer surface (112) of the closing device (60).

6. Arrangement according to claim 3,
**wherein**
the section (103) of the pipe-like or tube-like section (102) on the closing device side merges into an all-round seal (116) inserted into the outer surface (112) of the closing device (60).

7. Arrangement according to at least one of the preceding claims,
**wherein**
the non-return valve (100) is a duckbill valve.

8. Arrangement according to at least one of the preceding claims,
**wherein**
the closing device (60) is a hollow plug, said hollow plug (60) having in section a preferably U-shaped geometry with bottom wall (108) and circumferential wall (110) whose outer surface encloses a cone.

9. Arrangement according to at least one of the preceding claims,
**wherein**
several all-round seals (114, 116) parallel and at a distance to one another in the axial direction are provided in the outer surface of the circumferential wall (110).

10. Arrangement according to at least one of the preceding claims,
**wherein**
the branch (58) is a pipe section of an intermediate piece (57) of the connecting pipe (18) having a Y-shaped geometry and being an extension of a section of the connecting pipe (18) which is sealed against the intermediate piece (57) by a seal such as a conical ring seal (104).

11. Arrangement according to at least one of the preceding claims,
**wherein**
the pipe-like or tube-like section (102) with the non-return valve (100), extending from the closing device (60) extends, when viewed from the branch, to behind the seal (104).

12. Vacuum sewer system comprising
- a vacuum source,
- a main collecting tank,
- a vacuum pipe (13),
- a sewerage collection point (14),
- a connecting pipe (18),
- an extraction / shut-off valve (56),
- a control arrangement (54),
- a branch (58),
- a closing device (60),
- a non-return valve (100),
where the vacuum source is connected to the vacuum line in which the connecting pipe extending from the sewerage collection point discharges, the connecting pipe being shut off or released by the extraction / shut-off valve, which is actuated by the control arrangement,
where sewerage flows via the connecting pipe and the vacuum line to the main collecting tank when the extraction / shut-off valve is released, and
where the control arrangement is connected to the vacuum line in terms of pressure via a connection in the closing device closing the branch of the connecting pipe, **wherein**
the closing device (60) has a pipe-like or tube-like section (102) having at its end the non-return valve (100) which extends into the connecting pipe (18).

13. Vacuum sewer system according to claim 12,
**wherein**
the non-return valve is located in the connecting pipe (18) or in an intermediate piece (57) connecting sections thereof and flowed through by sewerage to be extracted.

14. Vacuum sewer system according to claim 12 or 13,
**wherein**
the pipe-like or tube-like section (102) is detachably connected to the closing device (60) and in particular consists of a conically designed first section (103) on the closing device side and of a conical second section (105) on the non-return valve side.

15. Vacuum sewer system according to at least one of claims 12 to 14,
**wherein**
the non-return valve (100) is designed integral with the pipe-like or tube-like section (102).

16. Vacuum sewer system according to at least one of claims 12 to 15,
**wherein**
the closing device (60) has in its outer surface (112) an all-round seal (116) merging into the pipe-like or tube-like section (102).

17. Vacuum sewer system according to at least one of claims 12 to 16,
**wherein**
the pipe-like or tube-like section (102) extends at least in some sections along the outer surface (112) of the closing device (60).

18. Vacuum sewer system according to at least one of claims 12 to 17,
**wherein**
the closing device (60) is a hollow plug, said hollow plug (60) having in section a preferably U-shaped geometry with bottom wall (108) and circumferential wall (110) whose outer surface encloses a cone.

19. Vacuum sewer system according to at least one of claims 12 to 17,
**wherein**
a connection piece (63) extends from the bottom wall via which the connection passing through the closing device (60) and merging into the pipe-like or tube-like section (102) is connected to the control arrangement (54).

20. Vacuum sewer system according to at least one of claims 12 to 19,
**wherein**
the branch (58) is a pipe section of an intermediate piece (57) having a Y-shaped geometry and arranged between the connecting pipe (18) and the extraction valve (56), said branch (58) in particular being an extension of the adjacent section of the connecting pipe (18) and the intermediate piece (57) being sealed against the connecting pipe by a seal, for example a conical sealing ring (104).

21. Vacuum sewer system according to claim 20,
**wherein**
the pipe-like or tube-like section (102) with the non-return valve (100) closing it extends, when viewed from the branch (58), to behind the seal (104).

## Revendications

1. Agencement pour une installation d'eaux usées sous pression présentant un système de commande (54) pour une soupape d'aspiration ou d'arrêt (56), avec une conduite de raccordement (18) traversée par des eaux usées, un embranchement (58) relié à la conduite de raccordement et un dispositif de verrouillage (60) inséré dans celui-ci, par le biais duquel une liaison entre la conduite de raccordement et le système de commande peut être établie,
**caractérisé en ce**
**que** le dispositif de verrouillage (60) présente une section (102) en forme de tube ou de tuyau s'étendant dans la conduite de raccordement (18), laquelle section présente un clapet antiretour (100) côté extrémité.

2. Agencement selon la revendication 1,
**caractérisé en ce**
**que** la section (102) se rétrécit en direction du clapet antiretour (100).

3. Agencement selon la revendication 1 ou 2,
**caractérisé en ce**
**que** la section se compose de deux sections (103, 105) conçues sous forme de cône dont la section (103) côté dispositif de verrouillage est de préférence plus courte que la section (105) s'étendant côté clapet antiretour.

4. Agencement selon au moins une des revendications précédentes,
**caractérisé en ce**
**que** la section (102) en forme de tube ou de tuyau et le clapet antiretour (100) sont conçus en un seul élément et sont constitués notamment d'un matériau en élastomère.

5. Agencement selon au moins une des revendications précédentes,
**caractérisé en ce**
**que** la section (102) en forme de tube ou de tuyau est reliée au dispositif de verrouillage (60) de manière détachable, sachant que notamment la surface extérieure de la section (103) côté dispositif de verrouillage de la section (102) en forme de tube ou de tuyau se prolonge à fleur ou presque à fleur dans la surface extérieure (112) du dispositif de verrouillage (60).

6. Agencement selon la revendication 3,
**caractérisé en ce**
**que** la section (103) s'étendant côté dispositif de verrouillage, de la section (102) en forme de tube ou de tuyau se prolonge dans un joint (116) périphérique encastré dans la surface extérieure (112) du dispositif de verrouillage (60).

7. Agencement selon au moins une des revendications précédentes,
**caractérisé en ce**
**que** le clapet antiretour (100) est un clapet antiretour à bec.

8. Agencement selon au moins une des revendications précédentes,
**caractérisé en ce**
**que** le dispositif de verrouillage (60) est un bouchon creux, sachant que le bouchon creux (60) présente en coupe, de préférence une géométrie en forme de U avec paroi inférieure (108) et paroi périphérique (110) dont la surface extérieure soustend un cône.

9. Agencement selon au moins une des revendications précédentes,
**caractérisé en ce**
**que** plusieurs joints (114, 116) périphériques, s'étendant écartés les uns des autres dans le sens axial et parallèles entre eux sont prévus dans la surface extérieure de la paroi périphérique (110).

10. Agencement selon au moins une des revendications précédentes,
**caractérisé en ce**
**que** l'embranchement (58) est une section de tube d'une pièce intermédiaire (57) de la conduite de raccordement (18), présentant une géométrie en forme de Y, et s'étend dans le prolongement d'une section de la conduite de raccordement (18) qui est isolée de la pièce intermédiaire (57) au moyen d'un joint tel un joint à bague conique (104).

11. Agencement selon au moins une des revendications précédentes,
**caractérisé en ce**
**que** la section (102) en forme de tube ou de tuyau avec le clapet antiretour (100), partant du dispositif de verrouillage (60) s'étend jusqu'après le joint (104) si on l'observe depuis l'embranchement.

12. Installation d'eaux usées sous pression comprenant
- une source de dépression,
- un réservoir collecteur principal,
- une conduite de dépression (13),
- un point de collecte des eaux usées (14),
- une conduite de raccordement (18),
- une soupape d'aspiration ou d'arrêt (56),
- un système de commande (54),
- un embranchement (58),
- un dispositif de verrouillage (60),
- un clapet antiretour (100),
sachant que la source de dépression est reliée à la conduite de dépression dans laquelle aboutit la conduite de raccordement partant du point de collecte des eaux usées, laquelle conduite de raccordement est bloquée ou libérée par la soupape d'aspiration ou d'arrêt qui est pilotée par le système de commande,
sachant que lorsque la soupape d'aspiration ou d'arrêt est ouverte, des eaux usées s'écoulent à travers la conduite de raccordement et la conduite de dépression jusque dans le réservoir collecteur principal, et
sachant que le système de commande est relié en pression à la conduite de dépression par le biais d'une liaison dans le dispositif de verrouillage fermant l'embranchement de la conduite de raccordement,
**caractérisée en ce**
**que** le dispositif de verrouillage (60) présente une section (102) en forme de tube ou de tuyau qui présente côté extrémité le clapet antiretour (100) qui s'étend jusque dans la conduite de raccordement (18).

13. Installation d'eaux usées sous pression selon la revendication 12,
**caractérisée en ce**
**que** le clapet antiretour se trouve dans la conduite de raccordement (18) ou dans une pièce intermédiaire (57) traversée par les eaux usées à aspirer et reliant des sections de la conduite de raccordement.

14. Installation d'eaux usées sous pression selon la revendication 12 ou 13,
**caractérisée en ce**
**que** la section (102) en forme de tube ou de tuyau est reliée de manière détachable au dispositif de verrouillage (60) et est constituée notamment d'une première section (103) conçue sous forme conique et s'étendant du côté du dispositif de verrouillage, et d'une seconde section (105) de forme conique, s'étendant du côté du clapet antiretour.

15. Installation d'eaux usées sous pression selon au moins une des revendications 12 à 14,
**caractérisée en ce**
**que** le clapet antiretour (100) est conçu intégré à la section (102) en forme de tube ou de tuyau.

16. Installation d'eaux usées sous pression selon au moins une des revendications 12 à 15,
**caractérisée en ce**
**que** le dispositif de verrouillage (60) présente dans sa surface extérieure (112) un joint périphérique (116) qui se prolonge dans la section (102) en forme de tube ou de tuyau.

17. Installation d'eaux usées sous pression selon au moins une des revendications 12 à 16,
**caractérisée en ce**
**que** la section (102) en forme de tube ou de tuyau s'étend au moins partiellement le long de la surface extérieure (112) du dispositif de verrouillage (60).

18. Installation d'eaux usées sous pression selon au moins une des revendications 12 à 17,
**caractérisée en ce**
**que** le dispositif de verrouillage (60) est un bouchon creux, sachant que le bouchon creux (60) présente en coupe, de préférence une géométrie en forme de U avec paroi inférieure (108) et paroi périphérique (110) dont la surface extérieure soustend un cône.

19. Installation d'eaux usées sous pression selon au moins une des revendications 12 à 17,
**caractérisée en ce**
**que** part de la paroi inférieure un raccord (63) par le biais duquel la liaison traversant le dispositif de verrouillage (60) et se prolongeant dans la section (102) en forme de tube ou de tuyau est reliée au système de commande (54).

20. Installation d'eaux usées sous pression selon au moins une des revendications 12 à 19,
**caractérisée en ce**
**que** l'embranchement (58) est une section de tube d'une pièce intermédiaire (57) présentant une géométrie en forme de Y, qui est disposée entre la conduite de raccordement (18) et la soupape d'aspiration (56), sachant que notamment l'embranchement (58) s'étend dans le prolongement de la section avoisinante de la conduite de raccordement (18) et que la pièce intermédiaire (57) est isolée de la conduite de raccordement par le biais d'un joint tel qu'une bague d'étanchéité conique (104).

21. Installation d'eaux usées sous pression selon la revendication 20,
**caractérisée en ce**
**que** la section (102) en forme de tube ou de tuyau avec le clapet antiretour (100) fermant celle-ci s'étend jusqu'après le joint (104) si on l'observe depuis l'embranchement (58).
